# EUROPÄISCHE PATENTSCHRIFT

(11) **EP 1 358 812 B1**
(45) Veröffentlichungstag und Bekanntmachung des Hinweises auf die Patenterteilung: **30.03.2005**
(21) Anmeldenummer: 03009987.3
(22) Anmeldetag: 02.05.2003
(51) Int. Cl.: A43B 7/22, A43B 7/24

(54) **Fussbett**
Foot support
Renfort de pied

(30) Priorität: 03.05.2002 DE 10220004
(43) Veröffentlichungstag der Anmeldung: 05.11.2003
(73) Patentinhaber: Elefanten GmbH, 47533 Kleve (DE)
(72) Erfinder: Axt, Matthias, Dr., Armidale NSW 2350 (AU); Döderlein, Leonhard, Dr., 69198 Schriesheim (DE); Jacobs, Josef, 47551 Bedburg-Hau (DE); Lauer, Peter, 47533 Kleve (DE)
(74) Vertreter: Sparing - Röhl - Henseler Patentanwälte

(56) Entgegenhaltungen:
- DE-C- 912 546
- US-A- 2 081 474
- US-A- 2 790 254

## Beschreibung

Die Erfindung betrifft ein Fußbett für Schuhwerk in Form eines sohligen Einlagenkörpers nach dem Oberbegriff des Anspruchs 1.

Statik und Dynamik des Fußes werden durch das Schuhwerk beeinflußt. Eine besondere Bedeutung für die Bewegungsabläufe beim Gehen hat die Werkstoffauswahl und die geometrische Gestaltung der Sohle eines Schuhs. Über eine Fußbettung ist in gewissem Umfang eine zielgerechte Manipulation der Gangabwicklung und der Druckverteilung unter dem Fuß möglich. Insbesondere im Wachstumsalter, also bei Kindern und Jugendlichen, können durch das Schuhwerk ungünstig beeinflußte statische Fußfehlstellungen zu dauerhaften Fußschäden führen. Mit einer gezielten Fußbettung sollen auf den Fuß wirkende deformierende Kräfte, wie sie Schuhe und harter Untergrund (Straße) darstellen können, reduziert werden und die natürliche Fußentwicklung gefördert werden.

Bekannt ist beispielsweise eine plastische Fußbettung mit einer medialen Randerhöhung für eine mediale Anstützung im Bereich des Rückfußteiles. Die Entlastung bezieht sich hierbei im wesentlichen nur auf den Stand. Da eine solche Fußbettung in einem Serienschuh Verwendung findet und keine orthopädische Maßanfertigung verlangt, ist zumindest der Einsatz in einem jeden Schuh möglich. Die Biomechanik des Fusses beim Gehen, Laufen oder Springen erfährt durch eine solche Fußbettung jedoch keine Unterstützung.

Aus US-A-2 081 474 und US-A-2 790 254 ist eine Einlage bekannt, die über eine Pronation des gesamten Vorfußaußenrandes arbeitet und bei der sich die laterale Anstützung des Rückfußes bis zum fünften Mittelfußknochen sehr weit nach vorne erstreckt. Im Bereich des Vorfußes wird ein weiteres, durchgängig vom ersten bis zum fünften Metatarsale ausgebildetes Polster, das diese abstützt, beschrieben. Das weitere Polster verbreitert sich von hinter dem ersten Metatarsale nach außen hin zum fünften Metatarsale deutlich, wodurch eine vermehrte Belastung des Fußaußenrandes erreicht wird.

Aus DE 912 546 C ist ein Einlagenkörper bekannt, der zwei über die gesamte Breite des Einlagenkörpers verlaufende Polster im Bereich des Mittelfuß- und des Rückfußteiles aufweist. Im Vorfußbereich werden die Mittelfußköpfchen durch eine konvexe Erhöhung fußanliegend gestützt.

Aufgabe der Erfindung ist es daher, ein Fußbett nach dem Oberbegriff des Anspruchs 1 zu schaffen, die der Funktion des normalen Fußes beim Gangablauf entgegenkommt.

Diese Aufgabe wird durch die Merkmale des kennzeichnenden Teils des Anspruchs 1 gelöst.

Hierdurch wird ein Einlagenkörper geschaffen, der die natürliche Abwicklung des Fusses fördert, indem er den Fuß über eine natürliche Reizgebung von der Sohle her in die Bewegungsbahn eines gesunden Fußes lenkt.

Dazu ist ein Oberflächenprofil des Einlagenkörpers vorgesehen, das in der Laufphase ein Auswärtsdrehen, d.h. eine Pronation, des Vorfußes bewirkt. Die Pronation des Vorfußes ist dabei kombiniert mit einem Einwärtsdrehen, d.h. einer Supination, des Rückfußes durch ein Anheben des Fersenbereiches innen zu einer Erhöhung des Fußlängsgewölbes. Insgesamt wird dem Fuß die (natürlicherweise vorhandene) Möglichkeit gegeben, während des Gangablaufes zu einem starren Vorfußhebel zu verriegeln und so die Kräfte des Rückfußes auf den Vorfuß zu übertragen (weiterzuleiten). Die Topographie des Einlagenkörpers trägt damit zur Stabilisation des Fußes bei und wirkt der Knick-Senkfuß-Entwicklung entgegen.

Neben der mechanischen Funktion hat das Oberflächenprofil des Einlagenkörpers zusätzlich über die Fußsohle eine stimulierende Funktion. Das Fußbett verbessert das natürliche Muskelspiel, das beim Tragen eines Schuhs im Gegensatz zum Barfußlaufen im allgemeinen beeinträchtigt ist.

Das Fußbett dient damit der Prophylaxe von erworbenen Fußdeformitäten, die durch eine Verminderung des Muskelspiels im Kaufschuh bedingt sind.

Eine erste Anhebung am lateralen Bereich des Rückfußes stimuliert vorzugsweise die Vorfußverwringung über eine Aktivierung des langen Wadenbeinmuskels. Seine Sehne tritt über eine Furche an der Außenseite des Os cuboideum in die Fußsohle ein und verankert sich an der Basis des Metatarsale I sowie am Os cuneiforme mediale. Eine Anhebung vorzugsweise in Höhe dieser Furche reizt die Sehne mittels Dehnung und regt dadurch den großen Wadenbeinmuskel zu einer stärkeren Kontraktion an. Als typischer Standphasenmuskel senkt der große Wadenbeinmuskel bei Belastung des Fußes den ersten Strahl (Großzeh) und unterstützt somit die Bildung des Längsgewölbes im Wachstumsalter. Die Reizung der Region durch eine Anhebung kann als propriozeptive Aktion bezeichnet werden. Als Propriozeption wird die sensorische Aufnahme von Reizen, die Kodierung in neurologische Signale und deren Weiterleitung zum zentralen Nervensystem bezeichnet.

Gegenüber der ersten Anhebung, die propriozeptive Reize vermitteln soll, ist die zweite Anhebung vorzugsweise deutlich flacher ausgebildet, um die natürliche Verwringung des Vorfußes gegenüber dem Rückfuß zu unterstützen. In der Mitte der Standphase führt der Fuß eine Eversion um die untere Sprunggelenkachse durch, wodurch der Fuß dorsalextendiert, abduziert und proniert wird. Diese Eversion wird durch medial gelegene Anteile des Ligamentum interosseum, des Ligamentum canalis begrenzt. Neben der Rotation des Talus um den Calcaneus bei der Eversion verschiebt sich der Talus aus der Inversionsstellung auch nach vorne, so daß er in das Talo-Navicular-Gelenk hineingepreßt wird, womit dieses verriegelt wird. Gleichzeitig wird die Bewegung im Calcaneo-Cuboid-Gelenk bei der Eversion durch straffen Schluß der Gelenkflächen und Straffung der Bänder eingeschränkt.

Die Verwringung des Vorderfußes beim Laufen durch die zweite Anhebung wird vorzugsweise mit einer leichten Vertiefung des 1. Strahls verstärkt, wodurch das Anheben des Vorfußaußenrandes unterstützt wird zur Verbesserung der Krafteinleitung zwischen Rück- und Mittelfuß und der Stabilität in der Abstoßphase.

Weiterhin weist das Rückfußteil vorzugsweise eine mittige Anhebung auf, die in Verbindung mit einer kleinen randseitigen Anhebung für eine natürliche Verteilung des Fersenpolsters sorgt. Die Ferse wird damit in der Mitte fixiert und der Auftritt etwas nach vorn verlagert.

Das Fußbett kann dabei austauschbar in ein Schuhwerk positionierbar oder direkt in den Leistenboden eines Schuhs eingearbeitet sein.

Weitere Ausgestaltungen der Erfindung sind der nachfolgenden Beschreibung und den Unteransprüchen zu entnehmen.

Die Erfindung wird nachstehend anhand des in der beigefügten Abbildung dargestellten Ausführungsbeispiels näher erläutert.
Fig. 1 zeigt schematische eine Draufsicht des Fußbettes,
Fig. 2 zeigt schematisch eine Seitenabwicklung der Außenseite des Fußbettes gemäß Fig. 1,
Fig. 3 zeigt schematisch eine Seitenabwicklung der Innenseite des Fußbettes gemäß Fig. 1.

Die Erfindung betrifft ein Fußbett für Schuhwerk in Form eines sohligen Einlagenkörpers mit mindestens einem Rückfußteil 1 und einem Mittelfußteil 2. Das Rückfußteil 1 und das Mittelfußteil 2 sind ausgebildet an einem Grundeinlagenkörper aus einem druckelastischen Material, wobei die Werkstoffauswahl sich nach der Zielgruppe Kinder oder Erwachsene richtet. Das Fußbett ist insbesondere für Kinder vorgesehen, kann jedoch auch für Erwachsene Verwendung finden. Der Grundeinlagenkörper sorgt für eine gewisse Dämpfung, die wegen des überwiegenden Laufens auf Asphalt günstig ist. Auf dem Grundeinlagenkörper ist vorzugsweise eine Deckschicht, beispielsweise aus Leder angeordnet, mit der auch die Klimaverhältnisse im Schuh verbessert werden können.

Eine besondere Bedeutung für die Bewegungsabläufe beim Gehen hat nicht nur die Werkstoffauswahl für den Einlagenkörper, sondern auch die geometrische Gestaltung des Einlagenkörpers. Unter geometrischer Gestaltung wird dabei die Topographie des Einlagenkörpers in Bezug auf den Fuß verstanden, und zwar unabhängig von der Schuhgröße. Das Fußbett ist in Größen ab 27 bis hin zu Übergrößen herstellbar.

Der Einlagenkörper besitzt eine Topographie, die, wie insbesondere Fig. 1 zeigt, bestimmt ist durch eine mediale Anstützung 3 für das Fersenbein von innen in Verbindung mit einer lateralen ersten Anhebung 4 und einer lateralen zweiten Anhebung 5.

Die Anstützung des Längsgewölbes erfolgt über die Anstützung 3, die vorzugsweise lediglich das Sustentalcum tali anstützt. Nach vorne wird diese vorzugsweise flacher, so daß die periodischen Verlängerungen und Verkürzungen des Längsgewölbes in Stand- und Schwungphase des Gangablaufes nicht behindert werden.

Die mediale Anstützung 3 erstreckt sich von einem Einlagenkörper-Innenrand in Richtung Mittelachse und besitzt eine maximale Anstützungshöhe im Bereich von 10 bis 17 mm für eine moderate Anstützung des medialen Längsgewölbes am Fersenbalkon (Sustentaculum tali) zur Anbahnung der Mittelfußverriegelung bei der Verwringung des Rückfußes zum Vorfuß. Eine Knickfußstellung wird vermieden, die physiologische Dämpffunktion des Rückfußes jedoch nicht behindert.

Die mediale Anstützung 3 wird vorzugsweise von einer Pelotte gebildet, deren Höhe vom Einlagenkörper-Innenrand aus zur Mittelachse hin abfällt.

Die erste Anhebung 4 ist im Bereich eines Einlagenkörper-Außenrandes des Rückfußteiles 1 ausgebildet. Die erste Anhebung 4 ist in einem solchen Bereich des Rückfußteiles 1 angeordnet, daß sie sich unter der Furche des Os cuboideum (Würfelbein) befindet, wo die Sehne des langen Wadenbeinmuskels (M. peronaeus longus) in die Fußsohle eintritt. Die erste Anhebung 4 ist so zu positionieren, daß sie die Sehne des langen Wadenbeinmuskels dort reizt, wo die Sehne des langen Wadenbeinmuskels von lateral in die Fußsohle eintritt.

Die erste Anhebung 4 besitzt dazu einen Anhebungsgipfel am Außenrand des Rückfußteils 1, der vorzugsweise eine Höhe von 8 bis 16 mm bezogen auf eine Bodenfläche 6 des Einlagenkörpers hat. Die erste Anhebung 4 erstreckt sich lokal begrenzt von dem Außenrand des Rückfußteils 1 des Einlagenkörpers in Richtung Mittelachse. Bezogen auf einen Anhebungsgipfel flacht sich die erste Anhebung 4 vom Außenrand aus allseitig ab. Die erste Anhebung 4 besitzt vorzugsweise eine Breite von 10 bis 35% der Gesamtbreite des Rückfußteils 1. Die erste Anhebung 4 wird vorzugsweise von einer Pelotte gebildet. Die erste Anhebung 4 kann die Gestalt einer Aufwölbung besitzen.

Die zweite Anhebung 5 ist im Bereich des Einlagenkörper-Außenrandes des Mittelfußteils 2 vorgesehen. Die erste Anhebung 4 ist dabei höher ausgebildet als die zweite Anhebung 5. Die erste Anhebung 4 ist vorzugsweise 50 bis 80% höher ausgebildet als die zweite Anhebung 5. Die zweite Anhebung 5 besitzt vorzugsweise einen flächigen Anhebungsgipfel am Außenrand des Mittelfußteiles 2, dessen Höhe, gemessen von der Bodenfläche 6, vorzugsweise im Bereich von 2 bis 9 mm liegt. Die Abflachung erfogt vom Außenrand her wiederum allseitig. Die zweite Anhebung 5 besitzt dabei eine Breite in Richtung der Mittelachse des Einlagenkörpers, die das 1,5- bis 2,5-fache der Breite der ersten Anhebung 4 beträgt. Die zweite Anhebung 5 wird vorzugsweise von einer Pelotte gebildet. Die zweite Anhebung 5 kann die Gestalt einer Aufwölbung besitzen.

Der Einlagenkörper weist vorzugsweise am Mittelfußteil 2 im Bereich des Einlagenkörper-Innenrandes eine leichte mediale Vertiefung 7 auf. Diese Vertiefung 7 ist vorzugsweise dort positioniert, wo der Großzehenballen eines Fußes zur Auflage gelangt, um eine leichte Vertiefung des 1. Strahls zu erreichen. Diese Vertiefung 7 ist flächig ausgebildet. Die zweite Anhebung 5 und die leichte Vertiefung 7 des 1. Strahls führen zu einer Verriegelung des vorderen Teils des unteren Sprunggelenks, betonen das Längsgewölbe, verbessern die Krafteinleitung zwischen Rück- und Mittelfuß und verbessern die Stabilität in der Abstoßphase.

Die Vertiefung 7 ist vorzugsweise als Senke mit einer Tiefe von vorzugsweise 0,5 bis 2 mm ausgebildet. Ist der Einlagenkörper nicht teilsohlig, sondern gemäß Fig. 1 ganzsohlig ausgebildet, so weist dieser auch ein Vorderfußteil 11 auf. Die Vertiefung 7 erstreckt sich vorzugsweise mittelfußseitig im Bereich des Einlagenkörper-Innenrandes in das Vorderfußteil 1 hinein.

Das Rückfußteil 1 kann weitere topographische Merkmale aufweisen. Hierzu zählt eine leicht konvexe Ausbildung einer Fersenauftrittsfläche 8 im Bereich des Rückfußteils 1. Das Rückfußteil 1 kann hierzu eine randseitig umlaufende Kante 9 aufweisen. Eine natürliche Verteilung des Fersenpolsters zur Entfaltung einer physiologischen Dämpfung wird hierdurch unterstützt, wobei die Ferse in der Mitte fixiert und das Druckmaximum des Auftritts etwas nach vom verlagert wird.

Das Fersenteil 1 weist schließlich im Bereich der Fersenauftrittsfläche eine kreisförmige Anhebung 10 auf. Die Anhebung 10 für die Ferse und die erste Anhebung 4 sind vorzugsweise zumindest teilweise in Längsrichtung versetzt angeordnet, wobei die erste Anhebung 4 gegenüber der Anhebung 10 für die Ferse näher zum Mittelfußteil 2 hin angeordnet ist.

Der Einlagenkörper bzw. seine Topographie kann in den Schuhboden (Leisten) direkt eingearbeitet sein oder als eine austauschbare Einlegesohle für Schuhwerk ausgebildet sein. Das für den Einlagenkörper verwendete Material verfügt vorzugsweise über eine hohe Formstabilität, um die Wirkung über die Tragezeit zu garantieren. Bevorzugte Materialen sind Polyethylen, Polyurethan und Vliese. Der Einlagenkörper kann dabei in verschiedenen Härtegraden hergestellt werden. Der Einlagenkörper kann auch aus verschiedenen Materialien bestehen und/oder mehrlagig ausgeführt sein.

Die mediale Anstützung 3 für das mediale Längsgewölbe erstreckt sich vorzugsweise rückfußseitig von einem Bereich in Richtung Mittelfußteil 2, der von einem Fersenabschnitt aus sich erstreckt, um ein Vorschieben der Ferse beim Aufsetzen auf der Fersenauftrittstläche 8 zu behindern.

## Patentansprüche

1. Fußbett für Schuhwerk in Form eines sohligen Einlagenkörpers mit mindestens einem Rückfußteil und einem Mittelfußteil und mit einer Anstützung für das mediale Längsgewölbe, und eine laterale erste Anhebung (4) im Bereich eines Einlagenkörper-Außenrandes des Rückfußteils (1) und eine laterale zweite Anhebung (5) im Bereich des Einlagenkörper-Außenrandes eines Mittelfußteiles (2) vorgesehen sind, wobei die erste Anhebung (4) höher ausgebildet ist als die zweite Anhebung (5), **dadurch gekennzeichnet, daß** die erste Anhebung (4) lokal begrenzt im Bereich unter der Furche des Os cuboideum dort positioniert ist, wo die Sehne des langen Wadenbeinmuskels in die Fußsohle eintritt, und die zweite Anhebung (5) eine Breite in Richtung einer Mittelachse aufweist, die das 1,5- bis 2,5-fache einer Breite der ersten Anhebung (4) in Richtung der Mittelachse aufweist, sowie eine im Bereich der Fersenauftrittsfläche angeordnete kreisförmige weitere Anhebung (10) vorgesehen ist.

2. Fußbett nach Anspruch 1, **dadurch gekennzeichnet, daß** der Mittelfußteil (2) vorderfußseitig im Bereich des Einlagenkörper-Innenrandes eine flächige Vertiefung (7) aufweist.

3. Fußbett nach Anspruch 1 oder 2, **dadurch gekennzeichnet, daß** die erste Anhebung (4) von einer Kante des Einlagenkörper-Außenrandes des Rückfußteiles (1) aus zu einer Mittelachse des Einlagenkörpers sich erstreckt.

4. Fußbett nach einem der Ansprüche 1 bis 3, **dadurch gekennzeichnet, daß** die erste Anhebung (4) gegenüber der kreisförmigen Anhebung (10) des Fersenabschnitts zumindest teilweise zum Mittelfußteil (2) hin versetzt angeordnet ist.

5. Fußbett nach einem der Ansprüche 1 bis 4, **dadurch gekennzeichnet, daß** die erste Anhebung (4) 50 bis 80% höher ausgebildet ist als die zweite Anhebung (5).

6. Fußbett nach einem der Ansprüche 1 bis 5, **dadurch gekennzeichnet, daß** die erste Anhebung (4) sich bis zu einer Breite von 10 bis 35% einer Breite des Rückfußteils (1) auf diesem erstreckt.

7. Fußbett nach einem der Ansprüche 1 bis 6, **dadurch gekennzeichnet, daß** die erste Anhebung (4) einen Anhebungsgipfel am Außenrand des Rückfußteils (1) besitzt, der eine Höhe von 8 bis 16 mm bezogen auf eine Bodenfläche (6) des Einlagenkörpers aufweist und sich davon allseitig abflacht.

8. Fußbett nach einem der Ansprüche 1 bis 7, **dadurch gekennzeichnet, daß** die zweite Anhebung (5) einen flächigen Anhebungsgipfel am Außenrand des Mittelfußteils (2) mit einer Höhe von 2 bis 9 mm, gemessen von einer Bodenfläche (6) des Einlagenkörpers, besitzt und sich davon allseitig abflacht.

9. Fußbett nach einem der Ansprüche 1 bis 8, **dadurch gekennzeichnet, daß** eine Fersenauftrittsfläche (8) im Bereich des Rückfußteils (1) leicht konvex ausgebildet ist.

10. Fußbett nach Anspruch 9, **dadurch gekennzeichnet, daß** das Rückfußteil (1) eine randseitig umlaufende Kante (9) aufweist.

11. Fußbett nach einem der Ansprüche 1 bis 10, **dadurch gekennzeichnet, daß** der Einlagenkörper ein Vorderfußteil (11) umfaßt, das mittelfußseitig im Bereich des Einlagenkörper-Innenrandes eine flächige Vertiefung (7) des Mittelfußteiles (2) fortsetzt.

12. Fußbett nach Anspruch 11, **dadurch gekennzeichnet, daß** die flächige Vertiefung (7) im Bereich eines Großzehenballens vorgesehen ist.

13. Fußbett nach Anspruch 11 oder 12, **dadurch gekennzeichnet, daß** die Vertiefung (7) als eine Senke ausgebildet ist.

14. Fußbett nach einem der Ansprüche 11 bis 13, **dadurch gekennzeichnet, daß** die Vertiefung (7) eine Tiefe von 0,5 bis 2 mm aufweist.

15. Fußbett nach einem der Ansprüche 1 bis 14, **dadurch gekennzeichnet, daß** die Anstützung (3) für das mediale Längsgewölbe sich rückfußseitig von einem Bereich in Richtung Mittelfuß erstreckt, der von einem Fersenabschnitt aus sich erstreckt.

16. Fußbett nach einem der Ansprüche 1 bis 15, **dadurch gekennzeichnet, daß** die erste und zweite Anhebung (4, 5) jeweils von einer Pelotte gebildet werden.

17. Fußbett nach einem der Ansprüche 1 bis 16, **dadurch gekennzeichnet, daß** der Einlagenkörper eine Deckschicht aufweist.

18. Fußbett nach einem der Ansprüche 1 bis 17, **dadurch gekennzeichnet, daß** dieses in einem Leistenboden eines Schuhs ausgebildet ist.

## Claims

1. Footbed for footwear, in the form of a sole insert body having at least one rear-foot portion and mid-foot portion and having a support for the medial longitudinal arch, wherein a first lateral raised portion (4) is provided in the region of the outer margin of the rear-foot portion (1) of the insert body and a second lateral raised portion (5) is provided in the region of the outer margin of a mid-foot portion (2) of the insert body, the first raised portion (4) being higher than the second raised portion (5), **characterised in that** the positioning of the first raised portion (4) is locally limited in the region under the groove of the cuboid bone where the tendon of the peroneus longus muscle enters the sole of the foot, and the second raised portion (5) has a width in the direction of the central axis which is 1.5 to 2.5 times the width of the first raised portion (4) in the direction of the central axis, and there is provided a further, circular raised portion (10) arranged in the region of the heel contact surface.

2. Footbed according to claim 1, **characterised in that** the mid-foot portion (2) has a shallow depression (7) at the fore-foot end in the region of the inner margin of the insert body.

3. Footbed according to claim 1 or 2, **characterised in that** the first raised portion (4) extends from the edge of the outer margin of the rear-foot portion (1) of the insert body to the central axis of the insert body.

4. Footbed according to one of claims 1 to 3, **characterised in that** at least part of the first raised portion (4) is arranged, with respect to the circular raised portion (10) of the heel portion, displaced towards the mid-foot portion (2).

5. Footbed according to one of claims 1 to 4, **characterised in that** the first raised portion (4) is 50 to 80 % higher than the second raised portion (5).

6. Footbed according to one of claims 1 to 5, **characterised in that** the first raised portion (4) extends on the rear-foot portion (1) over a width that is 10 to 35 % of the width of the rear-foot portion (1).

7. Footbed according to one of claims 1 to 6, **characterised in that** the first raised portion (4) has, at the outer margin of the rear-foot portion (1), a summit which has a height of 8 to 16 mm relative to the bottom face (6) of the insert body and becomes flatter to all sides thereof.

8. Footbed according to one of claims 1 to 7, **characterised in that** the second raised portion (5) has, at the outer margin of the mid-foot portion (2), a low summit having a height of 2 to 9 mm, measured from the bottom face (6) of the insert body, and becomes flatter to all sides thereof.

9. Footbed according to one of claims 1 to 8, **characterised in that** the heel contact surface (8) in the region of the rear-foot portion (1) is slightly convexly formed.

10. Footbed according to claim 9, **characterised in that** the rear-foot portion (1) has a peripheral marginal edge (9).

11. Footbed according to one of claims 1 to 10, **characterised in that** the insert body comprises a fore-foot portion (11) which, at the mid-foot end, continues the shallow depression (7) of the mid-foot portion (2) in the region of the inner margin of the insert body.

12. Footbed according to claim 11, **characterised in that** the shallow depression (7) is provided in the region of the ball of the large toe.

13. Footbed according to claim 11 or 12, **characterised in that** the depression (7) is in the form of a sunk portion.

14. Footbed according to one of claims 11 to 13, **characterised in that** the depression (7) has a depth of 0.5 to 2 mm.

15. Footbed according to one of claim 1 to 14, **characterised in that** the support (3) for the medial longitudinal arch extends, at the rear-foot end, towards the mid-foot from a region which extends from the heel portion.

16. Footbed according to one of claims 1 to 15, **characterised in that** the first and second raised portions (4, 5) are each formed by a pad.

17. Footbed according to one of claims 1 to 16, **characterised in that** the insert body has a covering layer.

18. Footbed according to one of claims 1 to 17, **characterised in that** the footbed is in the form of a shoe last bottom.

## Revendications

1. Support de pied pour chaussure sous forme d'un corps de support plantaire comportant au moins une partie d'arrière-pied et une partie métatarsienne et comportant un soutien pour la voûte longitudinale médiane, et dans lequel sont prévues une première partie surélevée latérale (4) dans la région d'un bord extérieur de la partie d'arrière-pied (1) et une seconde partie surélevée latérale (5) dans la région du bord extérieur d'une partie métatarsienne (2), où la première partie surélevée (4) est plus haute que la seconde partie surélevée (5), **caractérisé en ce que** la première partie surélevée (4) est positionnée de façon limitée localement dans la zone située sous le sillon de l'os cuboïde, là où le tendon du long péronier entre dans la plante du pied, et **en ce que** la seconde partie surélevée (5) présente, en direction d'un axe central, une largeur qui représente de 1,5 à 2,5 fois une largeur de la première partie surélevée (4) en direction de l'axe central, tandis qu'il est prévu une autre partie surélevée circulaire (10) disposée dans la région de la surface d'appui du talon.

2. Support de pied selon la revendication 1, **caractérisé en ce que** la partie métatarsienne (2) comporte, du côté de l'avant-pied, un creux étendu (7) dans la région du bord intérieur du corps de support plantaire.

3. Support de pied selon la revendication 1 ou 2, **caractérisé en ce que** la première partie surélevée (4) s'étend à partir d'une crête du bord extérieur de la partie d'arrière-pied (1) vers un axe central du corps de support plantaire.

4. Support de pied selon l'une des revendications 1 à 3, **caractérisé en ce que** la première partie surélevée (4) est décalée au moins partiellement vers la partie métatarsienne (2) par rapport à la partie surélevée circulaire (10) de la section correspondant au talon.

5. Support de pied selon l'une des revendications 1 à 4, **caractérisé en ce que** la première partie surélevée (4) est plus haute de 50 à 80 % que la seconde partie surélevée (5).

6. Support de pied selon l'une des revendications 1 à 5, **caractérisé en ce que** la première partie surélevée (4) s'étend sur la partie d'arrière-pied (5) jusqu'à une largeur de 10 à 35 % de la largeur de celle-ci.

7. Support de pied selon l'une des revendications 1 à 6, **caractérisé en ce que** la première partie surélevée (4) comporte, au bord extérieur de la partie d'arrière-pied (1), un sommet qui présente une hauteur de 8 à 16 millimètres par rapport à une surface de fond (6) du corps de support plantaire et s'abaisse de tous côtés à partir de là.

8. Support de pied selon l'une des revendications 1 à 7, **caractérisé en ce que** la seconde partie surélevée (5) comporte, au bord extérieur de la partie métatarsienne (2), un sommet étendu ayant une hauteur de 2 à 9 millimètres, mesuré à partir d'une surface de fond (6) du corps de support, et s'abaisse de tous côtés à partir de là.

9. Support de pied selon l'une des revendications 1 à 8, **caractérisé en ce qu'**une surface d'appui du talon (8) a une conformation légèrement convexe dans la région de la partie d'arrière-pied (1).

10. Support de pied selon la revendication 9, **caractérisé en ce que** la partie d'arrière-pied (1 ) comporte une crête (9) s'étendant la long de son bord.

11. Support de pied selon l'une des revendications 1 à 10, **caractérisé en ce que** le corps de support comprend une partie d'avant-pied (11) qui, du côté du milieu du pied, fait suite à un creux étendu (7) de la partie métatarsienne (2) dans la région du bord intérieur du corps de support plantaire.

12. Support de pied selon la revendication 11, **caractérisé en ce que** le creux étendu (7) est prévu dans la région d'une éminence du gros orteil.

13. Support de pied selon la revendication 11 ou 12, **caractérisé en ce que** ledit creux (7) est conformé en dépression.

14. Support de pied selon l'une des revendications 11 à 13, **caractérisé en ce que** ledit creux (7) présente une profondeur de 0,5 à 2 mm.

15. Support de pied selon l'une des revendications 1 à 14, **caractérisé en ce que** le soutien (3) pour la voûte longitudinale médiane s'étend du côté de l'arrière-pied en direction du métatarse à partir d'une zone qui s'étend à partir d'une section correspondant au talon.

16. Support de pied selon l'une des revendications 1 à 15, **caractérisé en ce que** la première et la seconde partie surélevée (4, 5) sont formées chacune par une pelote.

17. Support de pied selon l'une des revendications 1 à 16, **caractérisé en ce que** le corps de support plantaire comporte une couche de couverture.

18. Support de pied selon l'une des revendications 1 à 17, **caractérisé en ce qu'**il est formé dans un fond d'une chaussure.
